# EUROPÄISCHE PATENTSCHRIFT

(11) **EP 0 015 426 B1**
(45) Veröffentlichungstag und Bekanntmachung des Hinweises auf die Patenterteilung: **22.06.1983**
(21) Anmeldenummer: 80100767.5
(22) Anmeldetag: 14.02.1980
(51) Int. Cl.: E01C 5/00, E01C 5/06, E04F 15/08

(54) **Bodenbelagelement mit durch Scheinfugen voneinander abgesetzten, erhöhten Bereichen an der Nutzseite, Bodenbelagelementgruppe aus derartigen Bodenbelagelementen und Verfahren zur Herstellung derartiger Bodenbelagelemente**
Ground covering element with elevated areas on the top side separated by dummy gaps, group of such ground covering elements and process for manufacturing such elements
Elément de revêtement de sol à zones surélevées à la face supérieure séparées par des joints apparents, groupe de tels éléments de revêtement de sol et procédé de fabrication de tels éléments

(30) Priorität: 15.02.1979 DE 2905796
(43) Veröffentlichungstag der Anmeldung: 17.09.1980
(73) Patentinhaber: Dr. Barth GmbH, D-7500 Karlsruhe 41/Gr. (DE); F. von Langsdorff Bauverfahren GmbH, D-76437 Rastatt (DE)
(72) Erfinder: Noack, Fritz, Dipl.-Ing., D-7530 Pforzheim (DE)
(74) Vertreter: Kador & Partner

## Beschreibung

Die Erfindung bezieht sich auf ein Bodenbelagelement mit durch Scheinfugen voneinander abgesetzten, erhöhten Bereichen an der Nutzseite, die in mehreren, in der Draufsicht unterschiedlichen Formen vorgesehen sind und die, mindestens zum überwiegenden Teil, in der Draufsicht jeweils im wesentlichen die Form eines unregelmäßigen Polygons haben.

Bei einem bekannten Bodenbelagelement dieser Art (deutsches Gebrauchsmuster 17 90 054) hat der Umriß im wesentlichen die Gestalt eines regelmäßigen Sechsecks. Bei einem Belag aus derartigen, nebeneinander verlegten Bodenbelagelementen sind die Bodenbelagelemente nicht miteinander verankert. Infolgedessen kann es relativ leicht, beispielsweise durch Belastung mit Rädern von Fahrzeugen oberhalb eines bestimmten Gewichts, Untergrundveränderungen oder Frost, zur Verlagerung von Bodenbelagelementen des Belags kommen, wodurch der Belag unansehnlich wird und bei Regen Pfützen stehenbleiben können.

Der Erfindung liegt die Aufgabe zugrunde, ein Bodenbelagelement zu schaffen, dam im verlegten Belag größeren Beanspruchungen standhält und nach wie vor den optischen Eindruck von dicht an dicht angeordneten erhöhten Bereichen bietet.

Zur Lösung dieser Aufgabe ist das Bodenbelagelement erfindungsgemäß dadurch gekennzeichnet, daß es einen Umriß, der von einer Grundlinie mit rechtwinkligen Ecken abgeleitet ist mit Vor- und Rücksprüngen relativ zur Grundlinie aufweist, wobei die dem Umriß des Bodenbelagelements zugewandten Ränder der erhöhten Bereiche dem mit Vor- und Rücksprüngen versehenen Umriß des Bodenbelagelements mindestens zum Teil und im wesentlichen angeglichen sind bzw. entsprechend der Umrißkontur verlaufen.

Die erfindungsgemäßen Bodenbelagelemente verankern sich im verlegten Belag aufgrund der Vor- und Rücksprünge relativ zur gedachten Grundlinie gegenseitig, ohne daß deshalb größere, nicht von erhöhten Bereichen eingenommene Flächenbereiche entstehen. Somit ergibt sich ein optisch ansprechendes, durchgehendes Bild und ein sehr belastungsfähiger Belag. Die Vertiefungen zwischen den erhöhten Bereichen können kleinflächig gehalten werden. Darüber hinaus ergibt sich der Vorteil, daß Abplatzungen, sei es am Umriß der Bodenbelagelemente, sei es an den Rändern der erhöhten Bereiche, wie sie im .Verlauf der Herstellung, des Verladens, insbesondere des Abladens durch. Kippen eines Kipp-Lastkraftwagens, und beim Hantieren mit den Bodenbelagelementen erfahrungsgemäß vorkommen, funktionell und optisch nicht mehr störend wirken, da sie sich an die unregelmäßige Polygonform der erhöhten Bereiche einordnen. Analoges gilt für farbliche Aussehensveränderungen, beispielsweise Ausblühungen oder Betonverfärbungen bei aus Beton bestehenden Bodenbelagelementen, und ferner für den Fall, daß die Formen zur Herstellung der Bodenbelagelemente bereits einen gewissen Verschleiß aufweisen; das nicht mehr exakte Einhalten der bei neuen Herstellungsformen gegebenen exakten Form der Bodenbelagelemente tritt funktionell und optisch nicht mehr nachteilig in Erscheinung. Ferner kann man stark beschädigte oder gar gebrochene Bodenbelagelemente ohne weiteres für Reparaturen und Auspflasterungen an den Rändern zu belegender Flächen noch einsetzen, so daß das Anfallen von Abfall verringert wird.

Die erfindungsgemäßen Bodenbelagelemente dienen insbesondere zum Belegen von Straßen, Höfen, Plätzen, Gehwegen, Einfahrten, Böschungen, Wasserläufen und dergleichen. Sie bestehen insbesondere aus Beton.

Mit dem Begriff "unregelmäßiges Polygon" sollen in erster Linie solche Polygone bezeichnet sein, die nicht an allen Ecken gleiche Innen-Eckwinkel besitzen. Ein erhöhter Grad an Unregelmäßigkeit ergibt sich, wenn die Polygone keine Achsensymmetrie und/oder keine Radialsymmetrie besitzen. Eine andere Alternative zur Verwirklichung der erhöhten Bereiche in der Form unregelmäßiger Polygone besteht darin, deren Ränder unregelmäßig verlaufend, beispielsweise wellig, zackig oder andersartig ungeradlinig verlaufend, auszubilden; in diesem Fall sind die Polygone selbst dann unregelmäßige Polygone, wenn alle Innen-Eckwinkel an den Polygonecken gleich sind.

Vorzugsweise haben alle erhöhten Bereiche in der Draufsicht jeweils im wesentlichen die Form eines unregelmäßigen Polygons. Der Begriff "unterschiedliche Form der erhöhten Bereiche" bedeutet Unterschiedlichkeit der erhöhten Bereiche schlechthin, beispielsweise auch unterschiedliche Größe bei ansonsten gleicher Gestalt. Die dem Umriß des Bodenbelagelements zugewandten Ränder der erhöhten Bereiche können parallel zur dortigen Umrißkontur verlaufen. Die gedachte Grundlinie kann ein, vorzugsweise doppelt so langes wie breites, Rechteck sein. Die Vor- und Rücksprünge können beispielsweise geradlinig, gerundet oder geradlinig und gerundet, regelmäßig oder unregelmäßig oder vorzugsweise geradlinig und regelmäßig sein. Vorzugsweise sind die Vor- und Rücksprünge so vorgesehen, daß das Bodenbelagelement einen Umriß nach Art eines Verbundsteinumrisses erhält. Die vollständigste Verbundwirkung nebeneinanderliegender Bodenbelagelemente erreicht man, wenn der Verbundsteinumriß so ausgebildet ist, daß zumindest bezüglich eines Teils der Umrißseiten des Bodenbelagelements ein Bodenbelagelement zwei benachbarte Bodenbelagelemente miteinander verklammern kann.

Aus dem deutschen Gebrauchsmuster 73 18 305 ist ein Bodenbelagelement mit Vor-und Rücksprüngen am Umfang und kreisförmigen, erhöhten Bereichen bekannt. Die Ränder der kreisförmigen, erhöhten Bereiche sind dem Verlauf der Vor- und Rücksprünge nicht angeglichen, und durch die Kreisform der erhöhten Bereiche sowie diese Nichtangleichung bestehen zwangsläufig relativ große Vertiefungen zwischen den erhöhten Bereichen, die für das Begehen und Befahren des Belags unpraktisch sind. Außerdem sind Abplatzungen an den Rändern der erhöhten Bereiche optisch störend.

Bevorzugte Weiterbildungen und Ausgestaltungen des erfindungsgemäßen Bodenbelagelements sind in den Unteransprüchen 2 bis 11 angegeben. Auf einige Weiterbildungen wird im folgenden erläuternd noch genauer eingegangen.

Vorzugsweise besitzt mindestens ein Teil der erhöhten Bereiche eine unebene Oberflächenstruktur. Hierunter werden Unebenheiten verstanden, die über die dem Bodenbelagelementmaterial innewohnenden Unebenheiten, beispielsweise die üblichen Betonrauhigkeiten, hinausgehen. Als Beispiele seien die bewußt rauhere Gestaltung der Oberfläche, eine narbige Gestaltung der Oberfläche und die Nachbildung einer natürlich-bruchrauhen Oberfläche genannt. Die Oberflächenstruktur kann auch durch Oberflächenbearbeitung, beispielsweise Schleifen, insbesondere so, daß an den erhöhten Bereichen noch Vertiefungen unterhalb der Schleifebene verbleiben, Sandstrahlen, Auswaschen, erzeugt sein.

Vorzugsweise hat mindestens ein Teil der dem Umriß des Bodenbelagelements zugewandten Ränder der erhöhten Bereiche in der Draufsicht einen Abstand vom Umriß des Bodenbelagelements.

Auf diese Weise liegen die erhöht bruchgefährdeten oder abplatzgefährdeten diesbezüglichen Ränder nicht mehr im besonders gefährdeten Bereich unmittelbar am Umriß des Bodenbelagelements. Besonders günstig ist es, diesen Abstand etwa halb so breit wie die sonstige Scheinfugenbreite, im Fall von Scheinfugen sich ändernder Breite oder im Fall von unterschiedlichen Breiten der Scheinfugen des Bodenbelagelements etwa halb so breit wie die gemittelte Scheinfugenbreite, zu wählen. Auf diese Weise entsteht beim Nebeneinanderlegen von Bodenbelagelementen zwischen den dem jeweiligen Bodenbelagelementumriß zugewandten Rändern der erhöhten Bereiche benachbarter Bodenbelagelemente ein Abstand, der etwa, gegebenenfalls unter Berücksichtigung des Sandes zwischen nebeneinander verlegten Bodenbelagelementen, der Scheinfugenbreite bzw. der gemittelten Scheinfugenbreite im Inneren der Bodenbelagelemente entspricht.

Es müssen nicht alle Scheinfugen eines Bodenbelagelements die gleiche Tiefe haben, sondern es können auch mindestens zwei Scheinfugen unterschiedlicher Tiefe vorhanden sein. Das hat optische und belastungsmäßige Vorteile, da man beispielsweise an Orten erhöhter zu erwartender Beanspruching Scheinfugen geringerer Tiefe wählen kann.

Man kann auch Scheinfugen mit sich in ihrer Längserstreckungsrichtung ändernder Tiefe vorsehen, beispielsweise ebenfalls zur Erreichung der im letzten Absatz genannten Vorteile. Dabei kann sogar vorgesehen sein, daß die Scheinfugen an einigen Stellen bis zur der Nutzseite gegenüberliegenden Seite des Bodenbelagelements durchgehen. Die so entstandenen Durchbrüche sind beispielsweise für die Wasserabführung günstig.

In den Scheinfugenbereichen ist das Bodenbelagelement im allgemeinen wegen der geringeren Materialdicke gemessen von der Nutzseite zur gegenüberliegenden Seite im Vergleich zu den erhöhten Bereichen geschwächt. Diese Schwächung kann man gezielt so weit treiben, daß die die erhöhten Bereiche verbindenden Materialverbindungen unterhalb der Scheinfugen Sollbruchstellen darstellen. Zu diesem Zweck kann man beispielsweise die Scheinfugen vergleichsweise tief ausbilden, den Grund der Scheinfugen gewellt, gezackt o. dgl., beispielsweise gemäß der DE-OS 22 59 493 oder der DE-PS 22 59 493, ausbilden, die zur der Nutzseite gegenüberliegenden Seite durchgehenden Scheinfugenabschnitte in entsprechender Größe und/oder Häufigkeit vorsehen oder die Scheinfugen entsprechend breit wählen. Die Sollbruchstellen sollen bei dieser Weiterbildung der Erfindung so ausgelegt sein, daß sie solche Stellen darstellen, an denen das Bodenbelagelement bei entsprechend hoher Belastung durch Verkehrslasten, thermische Belastungen oder Rüttelbelastungen nach dem Verlegen zuerst bricht. Hierdurch werden wilde Risse durch die erhöhten Bereiche hindurch vermieden, und es entsteht ein Bodenbelag, der auf Untergrundveränderungen gleichsam flexibel reagiert.

Die Erfindung bezieht sich weiterhin auf eine Bodenbelagelementgruppe aus Bodenbelagelementen der vorstehend erläuterten Art. Vorzugsweise besitzen alle Bodenbelagele mente der Bodenbelagelementgruppe gleiche Umrißkontur.

Bevorzugte Weiterbildungen der erfindungsgemäßen Bodenbelagelementgruppe ergeben sich aus den Unteransprüchen 13 bis 15. Besonders hervorgehoben sei die Weiterbildungsmöglichkeit, daß mehrere Bodenbelagelemente der Bodenbelagelementgruppe durch Materialverbindungen zu einer Verlegeeinheit zusammengefaßt sind, wobei diese Materialverbindungen mindestens teilweise so gestaltet sein können, daß sie Sollbruchstellen im oben erläuterten Sinn darstellen. Wenn sowohl die Materialverbindungen zwischen den Bodenbelagelementen der Bodenbelagelementgruppe, teilweise oder alle, als auch die Materialverbindungen zwischen den erhöhten Bereichen der einzelnen Bodenbelagelemente, teilweise oder alle. Sollbruchstellen darstellen, dann sind vorzugsweise die entsprechenden Materialverbindungen zwischen den Bodenbelagelementen der Bodenbelagelementgruppe weniger stabil ausgebildet, so daß hier der Bruch eher erfolgt als zwischen den erhöhten Bereichen der jeweiligen Bodenbelagelemente.

Unter Bodenbelagelementgruppe soll insbesondere (a) ein willkürlicher Ausschnitt aus einer größeren Anordnung von Bodenbelagelementen, alternativ (b) eine durch die gesamte im Zusammenhang belegte Fläche definierte Bodenbelagelementgruppe, alternativ (c) eine durch Materialverbindungen zu einer Verlegeeinheit zusammengefaßte Bodenbelagelementgruppe oder alternativ (d) eine durch die Zahl der Bodenbelagelemente definierte Bodenbelagelementgruppe, beispielsweise weniger als fünfzig Bodenbelagelemente, weniger als zwanzig Bodenbelagelemente oder weniger als zehn Bodenbelagelemente, verstanden werden.

Die Bodenbelagelemente haben typischerweise Abmessungen von bis zu 50 cm Länge und bis zu 25 cm Breite.

Die Erfindung bezieht sich schließlich auf ein Verfahren zur Herstellung der vorstehend beschriebenen Bodenbelagelemente. Üblicherweise werden Bodenbelagelemente aus Beton zu mehreren nebeneinander angeordnet maschinell in entsprechenden Herstellungsformen geformt. Dabei kann man erfindungsgemäß vorsehen, daß bei den gleichzeitig in einem Arbeitsgang nebeneinander geformten Bodenbelagelemente mindestens zwei, hinsichtlich der Form der erhöhten Bereiche und/oder hinsichtlich der Oberflächenstruktur der erhöhten Bereiche unterschiedliche Arten von Bodenbelagelementen geformt werden. Dies kann auf einfache Weise dadurch geschehen, daß die die Nutzseite der Bodenbelagelemente formenden Druckstempel eine der Form und/oder der Oberflächenstruktur der erhöhten Bereiche komplementäre Oberflächenformgebung besitzen. Darin besteht eine einfache Herstellungstechnik zur Erzeugung der erfindungsgemäß ermöglichten aufgelockerten und unregelmäßigen Wirkung des Belages im verlegten Zustand.

Wenn das erfindungsgemäße Bodenbelagelement erhöhte Bereiche mit in der Draufsicht unterschiedlichen Formen besitzt, dann können dies im Extremfall nur zwei unterschiedliche Formen sein. Vorzugsweise sieht man jedoch mehrere unterschiedliche Formen der erhöhten Bereiche vor; ganz besonders bevorzugt ist eine Ausbildung, bei der alle erhöhten Bereiche eines Bodenbelagelements voneinander unterschiedliche Form besitzen.

Mehrere der Ansprüche 2 bis 16 enthalten Begriffe wie "mindestens zum Teil", "mindestens teilweise" oder dergleichen. Bevorzugt ist in diesen Fällen, daß jeweils mindestens der überwiegende Teil im angegebenen Sinn ausgebildet ist. Höchst vorzugsweise sind dann jeweils alle der angegebenen Bereiche, Scheinfugen, Ränder, Materialverbindungen und dergleichen im angegebenen Sinn ausgebildet.

Die Scheinfugen sind vorzugsweise so vorgesehen, daß sie mindestens teilweise, vorzugsweise alle, nicht geradlinig von einem Umrißrand des Bodenbelagelements zum gegenüberliegenden Umrißrand des Bodenbelagelements durchgehen. Dies ergibt einerseits ein optisch ansprechendes, aufgelockertes Bild, ist jedoch andererseits auch in belastungsmäßiger Hinsicht günstig, da die Querschnittsschwächungen dann nicht geradlinig durchlaufen. Überhaupt kann das erfindungsgemäße Bodenbelagelement aufgrund der erfindungsgemäßen Konzeption ohne weiteres so gestaltet werden, daß es im verlegten Zustand das Aussehen einer Flächenbelegung mit Natursteinen ergibt.

Beispiele für günstige Umrißformen der erfindungsgemäßen Bodenbelagelemente ergeben sich aus den folgenden Ausführungsbeispielen. Die erfindungsgemäßen Bodenbelagelementgruppen können einzelne oder mehrere Merkmale, die aus den DE-OSen 22 51 621, 22 59 493, 23 37 816, 24 52 475, 27 32 452, insbesondere den Ansprüchen dieser DE-OSen, bekannt sind, aufweisen.

Die Erfindung und Weiterbildungen der Erfindung werden im folgenden anhand eines Ausführungsbeispiels eines Bodenbelagelements und eines Ausführungsbeispiels einer Bodenbelagelementgruppe noch näher erläutert. Es zeigen:
Fig. 1 eine Draufsicht auf ein Bodenbelagelement;
Fig. 2 einen Querschnitt längs 11-11 in Fig. 1;
Fig. 3 und 4 Draufsichten auf zwei weitere Bodenbelagelemente;
Fig. 5 eine Draufsicht auf eine Bodenbelagelementgruppe.

Gleiche Bezugszeichen bezeichnen gleiche oder analoge Teile.

Das in den Fig. 1 und 2 dargestellte Bodenbelagelement 2 besitzt einen Umriß 4 nach Art eines Verbundsteinumrisses. Dieser Umriß 4 weist gegenüber einer nicht eingezeichneten Rechteckgrundlinie, die die vier rechtwinkligen Außenecken 6 des Bodenbelagelements 2 miteinander verbindet und doppelt so lang wie breit ist, an den Längsseiten jeweils zwei Rücksprünge 8 und zwei Vorsprünge 10 sowie an den Querseiten jeweils einen Rücksprung 8 und eine Vorsprung 10 auf. Der Umriß 4 des dargestellten Bodenbelagelements 2 ist an sich bekannt und in der DE-PS 14 59 739 genauer beschrieben, worauf Bezug genommen wird.

Das Bodenbelagelement 2 weist auf seiner in der Draufsicht der Fig. 1 sichtbaren Nutzseite 12 neun erhöhte Bereiche 14 auf. Diese erhöhten Bereiche 14 sind sämtlich mit Ausnahme eines einzigen, im wesentlichen quadratischen erhöhten Bereichs 14' in der Form unregelmäßiger Polygone vorgesehen.

Bei keinem der unregelmäßigem Polygone 14 sind alle Innen-Eckwinkel 16 gleich groß, sondern es folgen innerhalb jedes unregelmäßigen Polygons 14 Innen-Eckwinkel 16 ungleicher Größe regellos aufeinander, wenn auch beispielsweise mehrere Innen-Eckwinkel 16 eher zufällig gleich groß sein mögen.

Die erhöhten Bereiche 14 sind durch Scheinfugen 18 voneinander abgesetzt. Die Scheinfugen 18 erstrecken sich etwa über ein Drittel der Gesamtstärke des Bodenbelagelements gemessen von der Nutz-Oberfläche der erhöhten Bereiche 14 bis zur gegenüberliegenden Seite 20. Die meisten der Scheinfugen 18 weisen eine sich in Scheinfugenlängsrichtung ändernde Breite auf. Die Scheinfugenseiten verlaufen zur Erleichterung der Entformung bei der Herstellung leicht schräg nach innen (Fig. 2).

Die dem Umriß 4 des Belagelements 2 zugewandten Ränder 22 der erhöhten Bereiche 14 fallen nicht mit dem entsprechenden Umrißabschnitt zusammen sondern verlaufen um einen Abstand 24 nach innen zurückgesetzt gegenüber dem Umriß 4. Die sich ergebende Stufe wird in Analogie zu den Scheinfugen 18 im Inneren des Bodenbelagelements 2 ebenfalls als Scheinfuge oder Rand-Scheinfuge 18' bezeichnet. Die Ränder 22 sind der Umrißkontur 4 des Bodenbelagelements in dem Sinn angeglichen, daß sie grob dem Umriß 4 folgen. Im fall des Polygons 14' geht dies sogar bis zum Parellelverlauf des Randes 22 mit dem entsprechenden Abschnitt des Umrisses 4, während an allen anderen Stellen sich in Längsrichtung der Rand-Scheinfugen 18' ändernde Rand-Scheinfugenbreiten vorhanden sind.

Das Ausmaß der Angleichung der Ränder 22 an den Umriß 4 geht beim dargestellten Beispiel so weit, daß beim Anlegen eines weiteren Bodenbelagelements 2 wiederum scheinfugenartige Fugen wie die Scheinfugen 18 entstehen, die allerdings zwischen den beiden Umrissen 4 der nebeneinandergelegten Bodenbelagelemente 2 im Sinn echter Raumfugen zur Unterseite 20 durchgehen. Die Abstände 24 entsprechen grob im wesentlichen der Hälfte der Breite der Scheinfugen 18 im Inneren des Bodenbelagelements 2, wenn man eine geeignete Mittelung der Breite vornimmt.

In Fig. 2 erkennt man deutlich, daß die Scheinfugen 18 des Bodenbelagelements 2 untereinander unterschiedliche Tiefe 26 besitzen. Die in Fig. 2 linke Scheinfuge 18 ist um etwa 50% tiefer als die in Fig. 2 rechte Scheinfuge 18. Die Rand-Scheinfugen 18' sind hingegen ringsum gleich tief.

Die einzelnen Scheinfugen 18 weisen zum Teil in dem Sinn eine sich ändernde Tiefe auf, als sie an einigen Stellen bis zu der Nutzseite 28 gegenüberliegenden Unterseite 20 des Bodenbelagelements 2 durchgehen. Die dadurch entstehenden Durchbrüche sind mit 30 bezeichnet. An zwei Stellen oben in Fig. 1 ist angedeutet, daß diese Durchbrüche 30 beispielsweise an den Stellen vorgesehen sein können, an denen drei erhöhte Bereiche 14 zusammenkommen. Analog könnten die Durchbrüche 30 auch oder zusätzlich an Stellen vorgesehen sein, an denen vier oder noch mehr erhöhte Bereiche 14 zusammenkommen. Unten in Fig. 1 ist eine weitere Möglichkeit eingezeichnet. Dort sind Durchbrüche 30 im jeweils hinsichtlich der Länge mittleren Bereich der Scheinfugen 18 zwischen zwei benachbarten erhöhten Bereichen 14 vorgesehen.

In Fig. 2 erkennt man, daß die Oberflächen der erhöhten Bereiche 14 eine gezielt unebene Oberflächenstruktur 32 besitzen. Diese Oberflächenstruktur wechselt von erhöhtem Bereich 14 zu erhöhtem Bereich 14. In Fig. 2 sind drei unterschiedliche Oberflächenstrukturen eingezeichnet. Im Extremfall können alle erhöhten Bereiche 14 und 14' des Bodenbelagelements 2 voneinander unterschiedliche Oberflächenstruktur 32 besitzen. Die in Fig. 2 zeichnerisch dargestellten Oberflächenstrukturen könnte man als narbig oder bruchrauhnachahmend bezeichnen. Sie lassen sich, wenn das Bodenbelagelement 2 beispielsweise aus Beton besteht, ohne Schwierigkeiten bei der Herstellung mittels eines ein komplementäres Relief aufweisenden Formstempels ohne Schwierigkeiten herstellen. Die Oberflächenstrukturen einzelner erhöhter Bereiche 14 können sich beispielsweise nicht nur durch die Größe der Narbung, Tiefe der Narbung oder dergleichen unterscheiden, sondern beispielsweise auch durch die in der Draufsicht unterschiedliche Richtung der Narbung.

Wegen der Einzelheiten des Formats der erhöhten Bereiche 14 und 14', der Anordnung und des Verlaufs der Scheinfugen 18 wird ausdrücklich auf Fig. 1 verwiesen.

Den Umriß 4 des in Fig. 3 dargestellten Bodenbelagelements 2 kann man sich aus einer rechteckigen Grundform entstanden denken. An jeder Längsseite dieses Grundformrechtecks ist ein Rücksprung 8 mit geradliniger Basis und gerundetem Übergang in den restlichen Umriß 4 vorgesehen, so daß der Umriß 4 insgesamt etwa hundeknochenartige Form erhält. Jeder Rücksprung 8 ist so lang, daß an eine Längsseite des Bodenbelagelements 2 jeweils mit Versatz um eine halbe Bodenbelagelementlänge zwei weitere Bodenbelagelemente 2 angelegt werden können, wobei die breiteren Kopf- bzw. Fußbereiche der angelegten Bodenbelagelemente 2 in den Rücksprung $ ragen.

Das in Fig. 3 dargestellte Bodenbelagelement 2 besitzt sieben erhöhte Bereiche 14, darunter einen erhöhten Bereich 14' etwa quadratischer Form. Diese erhöhten Bereiche 14 bzw. 14' sind durch Scheinfugen 18 voneinander abgesetzt. Wegen der genauen Form der erhöhten Bereiche 14 bzw. 14' und des Verlaufs der Scheinfugen 18 wird ausdrücklich auf Fig. 3 verwiesen.

Im Gegensatz zur Ausbildung gemäß Fig. 1 fallen an mehreren Stellen die dem Umriß 4 zugewandten Ränder 22 der erhöhten Bereiche 14 mit dem Umriß 4 zusammen, so daß an diesen Stellen keine Rand-Scheinfugen 18' bestehen.

Den Umriß 4 des in Fig. 4 dargestellten Bodenbelagelements 2 kann man sich so entstanden denken, daß bei einem rechteckigen Umriß 4 der obere Längs-Endbereich in Fig. 4 nach links und der in Fig. 4 untere Längs-Endbereich nach rechts um jeweils den gleichen Winkel gedreht sind. Dadurch entsteht insgesamt eine in etwa Z-förmige Gestalt des Bodenbelagelements 2. Der Umriß 4 des in Fig. 4 dargestellten Bodenbelagelements 2 ist in der DE-PS 960 359 genauer beschrieben, worauf hier Bezug genommen wird.

Das in Fig. 4 dargestellte Bodenbelagelement 2 besitzt sechs erhöhte Bereiche 14, die durch Scheinfugen 18 voneinander abgesetzt sind. Wegen der Form der erhöhten Bereiche 14 und des Verlaufs der Scheinfugen 18 wird ausdrücklich auf Fig. 4 verwiesen.

Ähnlich wie beim Bodenbelagelement 2 gemäß Fig. 3 reichen einige der erhöhten Bereiche 14 mit ihren dem Umriß 4 zugewandten Rändern 22 bis hin zum Umriß 4.

Die in den Fig. 3 und 4 dargestellten Bodenbelagelemente 2 besitzen keine Durchbrüche 30 wie das in Fig. 1 dargestellte Bodenbelagelement.

In Fig. 5 ist eine Bodenbelagelementgruppe 40 aus drei gleichformatigen Bodenbelagelementen 2 dargestellt. Die drei Bodenbelagelemente 2 weisen ebenfalls Vor- und Rücksprünge 10 und 8 gegenüber einer nicht dargestellten Rechteckgrundlinie auf, die die Außenecken 6 des jeweiligen Bodenbelagelements 2 miteinander verbindet. Das Grundlinienrechteck ist doppelt so lang wie breit. In diesem Ausführungsbeispiel sind die Vor- und Rücksprünge 10 und 8 durch eine jeweils von einer Außenecke 6 ausgehende Sinuslinie begrenzt, wobei jeweils auf der Längsseite zwei gerundete Rücksprünge 8 und zwei gerundete Vorsprünge 10 sowie auf jeweils die Querseite ein gerundeter Rücksprung 8 und ein gerundeter Vorsprung 10 kommt.

Abgesehen von diesem abweichenden Umriß 4 sind die einzelnen Belagelemente 2 ähnlich gestaltet wie das in Fig. 1 dargestellte Belagelement 2, so daß die Einzelheiten nicht nochmals beschrieben werden müssen. Allerdings haben die erhöhten Bereiche-14 und die Scheinfugen 18 andere Abmessungen. Bezüglich dieser Abmessungen wird ausdrücklich auf Fig. 5 verwiesen. Außerdem sind keine Durchbrüche 30 vorgesehen, aber möglich.

Zwei der die Gruppe 40 bildenden Bodenbelagelemente 2 sind identisch und in der Bodenbelagelementgruppe Querseite an Querseite angeordnet. Das dritte Bodenbelagelement 2 der Bodenbelagelementgruppe 40 ist gegenüber den beiden anderen Bodenbelagelementen 2 um eine halbe Länge versetzt angeordnet. Eine Längsseite dieses Bodenbelagelements 2 liegt einer halben Längsseite eines anschließenden Bodenbelagelements 2 sowie einer Längsseitenhälfte des weiteren anschließenden Bodenbelagelements 2 gegenüber. Die drei Bodenbelagelemente 2 der Bodenbelagelementgruppe 40 hängen dadurch zusammen, daß jedes Bodenbelagelement 2 mit den beiden benachbarten Bodenbelagelementen 2 durch jeweils zwei Materialverbindungen 42 verbunden ist. Diese Materialverbindungen 42 befinden sich jeweils etwa in der Mitte der Umrißbereiche, längs denen die nebeneinander angeordneten Bodenbelagelemente 2 einander benachbart sind. Die Materialverbindungen 42 nehmen dabei bei diesem Beispiel jeweils etwa ein Drittel der Länge dieser Benachbarungslängen ein.

Bei der dargestellten Bodenbelagelementgruppe 40 bestehen die Materialverbindungen 42 ebenso wie die Bodenbelagelemente 2 selbst aus Beton. Sie sind ebenso hoch wie die anschließenden Rand-Scheinfugen 18', können aber auch niedriger sein.

Hinsichtlich der Gestalt der erhöhten Bereiche 14 ist noch hervorzuheben, daß im Falle einiger erhöhter Bereiche 14 der dem Umriß 4 zugewandte Rand 22 in grober Angleichung an dem Umrißverlauf abgerundet ist. Dies ist jedoch nicht bei allen entsprechenden Rändern 22 der Fall. Zur genaueren Information wird ausdrücklich auf die Fig. 5 verwiesen.

In Fig. 5 ist eine Bodenbelagelementgruppe 40 aus drei Bodenbelagelementen 2 dargestellt. Es versteht sich, daß die Gruppe auch eine größere Zahl von Bodenbelagelementen 2 umfassen kann und daß eine andere Art der gegenseitigen Zuordnung der Bodenbelagelemente 2 gewählt werden kann. Eine besonders bevorzugte gegenseitige Zuordnung ist die nach Art eines Fischgrätverbundes.

Da die Materialverbindungen 42 nur einen Teil der an sich zur Verbindung der einzelnen Bodenbelagelemente 2 zur Verfügung stehenden Länge einnehmen, stellen sie Sollbruchstellen dar, an denen die Bodenbelagelementgruppe 40 bei Überschreiten einer bestimmten Grenzbelastung in die einzelnen Bodenbelagelemente 2 zerbricht.

Die erfindungsgemäßen Bodenbelagelementgruppen können auch ungleichartige und/oder mit einem unregelmäßigen Umriß versehene Bodenbelagelemente aufweisen. Die Durchbrüche zwischen den einzelnen Bodenbelagelementen können unregelmäßig verlaufen.

## Patentansprüche

1. Bodenbelagelement mit durch Scheinfugen (18) voneinander abgesetzten, erhöhten Bereichen (14) an der Nutzseite, die in mehreren, in der Draufsicht unterschiedlichen Formen vorgesehen sind und die, mindestens zum überwiegenden Teil, in der Draufsicht jeweils im wesentlichen die Form eines unregelmäßigen Polygons (14) haben, dadurch gekennzeichnet, daß das Bodenbelagelement (2) einen Umriß (4), der von einer Grundlinie mit rechtwinkligen Ecken (6) abgeleitet ist, mit Vor- und Rücksprüngen (10, 8) relativ zur Grundlinie aufweist, wobei die dem Umriß (4) des Bodenbelagelements (2) zugewandten Ränder (22) der erhöhten Bereiche (14) dem mit Vor- und Rücksprüngen (10, 8) versehenen Umriß (4) des Bodenbelagelements (2) mindestens zum Teil und im wesentlichen angeglichen sind.

2. Bodenbelagelement nach Anspruch 1, dadurch gekennzeichnet, daß die Scheinfugen (18), mindestens zum Teil, eine sich in Scheinfugenlängsrichtung ändernde Breite aufweisen.

3. Bodenbelagelement nach Anspruch 1 oder 2, dadurch gekennzeichnet, daß durch die Vor-und Rücksprünge (10, 8) ein Umriß des Bodenbelagelements (2) nach Art eines Verbundsteinumrisses gebildet ist.

4. Bodenbelagelement nach einem der Ansprüche 1 bis 3, dadurch gekennzeichnet, daß mindestens ein Teil der erhöhten Bereiche (14) eine unebene, vorzugsweise eine rauhe, Oberflächenstruktur (32) besitzt.

5. Bodenbelagelement nach Anspruch 4, dadurch gekennzeichnet, daß mehrere unterschiedliche Oberflächenstrukturen (32) der erhöhten Bereiche (14) vorgesehen sind.

6. Bodenbelagelement nach einem der Ansprüche 1 bis 5, dadurch gekennzeichnet, daß mindestens ein Teil der dem Umriß (4) des Bodenbelagelements (2) zugewandten Ränder (22) der erhöhten Bereiche (14) in der Draufsicht einen Abstand (24) vom Umriß (4) des Bodenbelagelements (2) haben.

7. Bodenbelagelement nach Anspruch 6, dadurch gekennzeichnet, daß der Abstand (24) etwa der halben gemittelten Scheinfugenbreite entspricht.

8. Bodenbelagelement nach einem der Ansprüche 1 bis 7, dadurch gekennzeichnet, daß Scheinfugen (18) unterschiedlicher Tiefe (26) vorgesehen sind.

9. Bodenbelagelement nach einem der Ansprüche 1 bis 8, dadurch gekennzeichnet, daß mindestens ein Teil der Scheinfugen (18) eine sich längs der Scheinfuge (18) ändernde Tiefe (26) aufweist.

10. Bodenbelagelement nach Anspruch 9, dadurch gekennzeichnet, daß an einigen Stellen (30) die Scheinfugen (18) bis zur der Nutzseite (28) gegenüberliegenden Seite (20) des Bodenbelagelements (2) reichen.

11. Bodenbelagelement nach einem der Ansprüche 1 bis 10, dadurch gekennzeichnet, daß mindestens teilweise die die erhöhten Bereiche (14) verbindenden Materialverbindungen zwischen den erhöhten Bereichen (14) so dimensioniert sind, daß sie Sollbruchstellen darstellen.

12. Bodenbelagelementgruppe aus Bodenbelagelementen nach einem der Ansprüche 1 bis 11, dadurch gekennzeichnet, daß alle Bodenbelagelemente (2) gleiche Umrißkontur (4) besitzen.

13. Bodenbelagelementgruppe, insbesondere nach Anspruch 12, aus Bodenbelagelementen nach einem der Ansprüche 1 bis 11, dadurch gekennzeichnet, daß sie mindestens zwei, hinsichtlich der Form und/oder hinsichtlich der Oberflächenstruktur der erhöhten Bereiche (14) unterschiedliche Arten von Bodenbelagelementen (2) aufweist.

14. Bodenbelagelementgruppe, insbesondere nach Anspruch 12 oder 13, aus Bodenbelagelementen nach einem der Ansprüche 1 bis 11, dadurch gekennzeichnet, daß die Bodenbelagelemente (2) durch Materialverbindungen (42) zu einer Verlegeeinheit (40) zusammengefaßt sind.

15. Bodenbelagelementgruppe nach Anspruch 14, dadurch gekennzeichnet, daß die Mterialverbindungen (42) mindestens teilweise so dimensioniert sind, daß sie Sollbruchstellen darstellen.

16. Verfahren zur Herstellung von Bodenbelagelementen nach einem der Ansprüche 1 bis 11, dadurch gekennzeichnet, daß in einem Arbeitsgang mehrere nebeneinander angeordnete Bodenbelagelemente geformt werden, wobei mindestens zweihinsichtlicht der Form und/oder hinsichtlich der Oberflächenstruktur der erhöhten Bereiche unterschiedliche Arten von Bodenbelagelementen vorgesehen werden.

## Revendications

1. Elément de revêtement de sol à zones surélevées (14) sur la face utile séparées par des faux joints ( 18), prévues en plusieurs formes différentes, vu de dessus, et ayant, au moins de façon prédominante, vu de dessus, chacune, sensiblement la forme d'un polygone irrégulier (14), caractérisé en ce que l'élément de revêtement de sol (2) présente un contour (4) dérivé d'une ligne de base à angles droits (6), avec des angles sortants et rentrants (10,8) par rapport à cette ligne de base, les bords (22), tournés vers le contour (4) de l'élément (2), des zones surélevées (14) étant ajustés, au moins en partie et pour l'essentiel, au contour (4), y compris les angles sortants et rentrants (10, 8), de l'élément (2).

2. Elément de revêtement de sol selon la revendication 1, caractérisé en ce que les faux joints (18) ont, au moins en partie, une largeur qui varie selon leur direction longitudinale.

3. Elément de revêtement de sol selon la revendication 1 ou la revendication 2, caractérisé en ce que, du fait des angles sortants et rentrants (10, 8), un contour de l'élément de revêtement de sol (2) a une forme comparable à un contour de pierre de blocage.

4. Elément de revêtement de sol selon l'une des revendications 1 à 3, caractérisé en ce qu'au moins une partie des zones surélevées (14) présente une structure de surface (32) inégale, de préférence brute.

5. Elément de revêtement de sol selon la revendication 4, caractérisé en ce qu'il est prévu plusieurs structures (32) différentes de surface des zones surélevées (14).

6. Elément de revêtement de sol selon l'une des revendications 1 à 5, caractérisé en ce qu'une partie au moins des bords (22), côté contour (4) de l'élément (2), des zones surélevées (14) se trouve, vu de dessus, à une certaine distance (24) du contour (4) de l'élément (2).

7. Elément de revêtement de sol selon la revendication 6, caractérisé en ce que la distance (24) correspond à peu près à la moitié de la valeur moyenne de la largeur des faux joints.

8. Elément de revêtement de sol selon l'une des revendications 1 à 7, caractérisé en ce qu'il est prévu de faux joints (18) de différente profondeur (26).

9. Elément de revêtement de sol selon l'une des revendications 1 à 8, caractérisé en ce qu'au moins une partie des faux joints (18) présente une profondeur variable (26) selon leur longueur (18).

10. Elément de revêtement de sol selon la revendication 9, caractérisé en ce qu'en quelques endroits (30) les faux joints (18) vont jusqu'à la face (20) opposée à la face utile (28) de l'élément (2).

11. Elément de revêtement de sol selon l'une des revendications 1 à 10, caractérisé en ce qu'au moins partiellement les raccords de matériau qui relient les zones surélevées (14) ont, entre ces zones surélevées ( 14), des dimensions telles qu'ils représentent des points de cassure obligée.

12. Groupe d'éléments de revêtement de sol constitué d'éléments de revêtement de sol selon l'une des revendications 1 à 11, caractérisé en ce que tous les éléments de revêtement de sol (2) présentent le même contour (4).

13. Groupe d'élément de revêtement de sol, en particulier selon la revendication 12, constitué d'éléments de revêtement de sol selon l'une des revendications 1 à 11, caractérisé en ce qu'il comporte au moins deux types différents, du point de vue de la forme et/ou du point de vue de la structure de surface des zones surélevées (14) d'éléments de revêtement de sol (2).

14. Groupe d'éléments de revêtement de sol, en particulier selon la revendication 12 ou la revendication 13, constitué d'éléments de revêtement de sol selon l'une des revendications 1 à 11, caractérisé en ce que les éléments de revêtement de sol (2) sont réunis, pour constituer une unité de pose (40), par des raccords de matériau (42).

15. Groupe d'éléments de revêtement de sol selon la revendication 14, caractérisé en ce que les raccords de matériau (42) ont, au moins partiellement, des dimensions telles qu'ils représentent des points de cassure obligée.

16. Procédé pour la fabrication des éléments de revêtement de sol selon l'une des revendications 1 à 11, caractérisé en ce que plusieurs éléments de revêtement de sol disposés l'un à côté de l'autre sont moulés en un seul processus de travail, au moins deux types différents, du point de vue de la forme et/ou du point de vue de la structure de surface des zones surélevées, d'éléments de revêtement de sol étant prévus.

## Claims

1. A ground covering element having raised portions (14) at the useful side which are separated from one another by dummy gaps (18) and which are provided in a plurality of different formats, as seen from above, and at least the majority of which substantially have the shape of an irregular polygon (14), as seen from above,. characterized in that the ground covering element (2) has a contour (4) which is derived from a base line having rectangular corners (6) and which is provided with projections and recesses (10, 8) with respect to the base line, those edges (22) of the raised portions (14) which face the contour (4) of the ground covering element (2) being adapted at least partly and substantially to the contour (4) with projections and recesses (10, 8) of the ground covering element (2).

2. A ground covering element according to claim 1, characterized in that at least in part the dummy gaps (18) have a width which varies in longitudinal direction of the respective dummy gap.

3. A ground covering element according to claim 1 or 2, characterized in that a contour of the ground covering element (2) of the kind of an interlocking stone outline is formed by the projections and recesses (10, 8).

4. A ground covering element according to any one of the claims 1 to 3, characterized in that at least part of the raised portions (14) have an uneven, preferably a rough, surface structure (32).

5. A ground covering element according to claim 4, characterized in that a plurality of different surface structures (32) of the raised portions (14) are provided.

6. A ground covering element according to any one of the claims 1 to 5, characterized in that at least part of the edges (22) of the raised portions (14) facing the contour (4) of the ground covering element (2) are disposed at a distance (24) from the contour (4) of the ground covering element (2), as seen from above.

7. A ground covering element according to claim 6, characterized in that the distance (24) corresponds approximately to half the average dummy gap width.

8. A ground covering element according to any one of the claims 1 to 7, characterized in that dummy gaps (18) of different depth (26) are provided.

9. A ground covering element according to any one of the claims 1 to 8, characterized in that at least part of the dummy gaps (18) have a depth (26) which varies along the respective dummy gap (18).

10. A ground covering element according to claim 9, characterized in that at some locations (30) the dummy gaps (18) extend as far as the side (20) opposite the useful side (28) of the ground covering element (2).

11. A ground covering element according to any one of the claims 1 to 10, characterized in that the material connections between the raised portions (14), interconnecting said raised portions (14), are so dimensioned, at least in part, that they present facultative breaking zones.

12. A ground covering element group consisting of ground covering elements according to any one of the claims 1 to 11, characterized in that all ground covering elements (2) have the same contour (4).

13. A ground covering element group, in particular according to claim 12, consisting of ground covering elements according to any one of the claims 1 to 11, characterized in that it comprises at least two kinds of ground covering elements (2) which differ as to shape and/or surface structure of the raised portions (14).

14. A ground covering element group, in particular according to claim 12 or 13, consisting of ground covering elements according to any one of the claims 1 to 11, characterized in that the ground covering elements (2) are combined in a laying unit (40) by material connections (42).

15. A ground covering element group according to claim 14, characterized in that the material connections (42) are so dimensioned, at least in part, that they present facultative breaking zones.

16. A method of producing ground covering elements according to any one of the claims 1 to 11, characterized in that a plurality of ground covering elements arranged side by side are formed in one operation, at least two different kinds of ground covering elements which differ as to shape and/or surface structure of the raised portions being provided.
